# EUROPÄISCHE PATENTSCHRIFT

(11) **EP 1 792 699 B1**
(45) Veröffentlichungstag und Bekanntmachung des Hinweises auf die Patenterteilung: **08.09.2010**
(21) Anmeldenummer: 06024363.1
(22) Anmeldetag: 24.11.2006
(51) Int. Cl.: B27N 3/14

(54) **Verfahren zur Herstellung einer Balsaholzspanplatte**
Method of manufacturing a balsa core chipboard
Procédé pour la fabrication de panneaux de particules à noyaux de balsa

(30) Priorität: 02.12.2005 DE 102005057606
(43) Veröffentlichungstag der Anmeldung: 06.06.2007
(73) Patentinhaber: GÜNTHER ISENSEE Modellbaubedarf, 31867 Hülsede (DE)
(72) Erfinder: Isensee, Hans Günter, 31867 Hülsede (DE)
(74) Vertreter: Meinke, Dabringhaus und Partner GbR

(56) Entgegenhaltungen:
- EP-A1- 0 573 039
- DE-A1- 2 255 712
- DE-A1- 3 100 094
- DE-A1- 3 625 534
- DE-A1- 3 927 538
- DE-A1- 4 434 876
- DE-B1- 2 011 865
- FR-A- 1 485 777
- GB-A- 1 439 578
- US-A- 2 479 342
- US-A1- 2003 049 428

## Beschreibung

Die Erfindung richtet sich auf ein Verfahren zur Herstellung einer Spanplatte aus wenigstens drei Schichten.

Gemäß dem Oberbegriff des Anspruchs 1, ist eine kontinuierliche Herstellungsweise von Spanplatten seit langem bekannt (DE-44 34 876-A1), wobei, dies als Beispiel, eine untere Schicht in einer Stärke von 2 - 5 mm aus feinen Spänen mit einem Spandurchmesser < 2 mm, eine mittlere Schicht aus Spänen mit einem Spandurchmesser von ca. < 15 mm und eine obere Schicht, die wiederum aus feinen Spänen mit einem Spandurchmesser < 2 mm besteht, gebildet wird, die hohem Druck und Temperatur zur Bildung der Spanplatte ausgesetzt werden.

Leichtbauplatten, die einen Kern aus Balsastirnholz aufweisen, sind ebenfalls für sich gesehen bekannt. So durch eine Zurschaustellung des Anmelders auf der Nürnberger Spielwarenmesse im Februar 2000, wie auch aus der DE-31 00 094-A oder der DE-20 11 865-B, die eine Stirnholzmittelschicht mit unter- und übergelegten Sperrholzschichten bzw. Deckschichten zeigen. Dies gilt auch für die DE-36 25 534-A oder die DE-39 27 538-A oder die aus 1943 stammende US-2 479 342. Dabei besteht allerdings ein wesentlicher Nachteil darin, dass zunächst alle Schichten, ob Deckschicht, Mittelschicht oder Unterschicht, getrennt hergestellt und dann miteinander verbunden, z.B. verleimt, werden müssen.

Aufgabe der Erfindung ist es, die Balsastirnholztechnologie für die Herstellung von Spanplatten nutzbar zu machen, derart, dass ein Endlosprodukt aus einem Kern aus Balsastirnholz mit unter- und aufgelegter Feinschicht in einem einzigen Herstellungsverfahren gebildet wird.

Dies wird mit einem erfindungsgemäßen Verfahren dadurch erreicht, dass auf einem Transportband eine Schicht aus einem Feingranulat gemischt mit Leim in der Breite des Endproduktes aufgestreut, eine weitere Schicht zugeführt und eine Abdeckschicht aus Feingranulat gemischt mit Leim auf die Mittelschicht aufgebracht und der Verbund hohem Druck und Temperatur zur Bildung der Spanplatte ausgesetzt wird, wobei als Mittelschicht auf die aufgestreute erste untere Feinschicht Balsastirnholzbrettchen oder Balsastirnholzplatten aufgebracht werden.

Erkennbar lassen sich mit dieser Verfahrensweise bereits vorhandene Anlagen zur Herstellung von herkömmlichen Spanplatten, bei denen, wie oben schon angegeben, die Mittelschicht aus Grobspänen gebildet ist, auch Balsaholzleichtspanplatten herstellen, indem mittels einer Zuführeinrichtung die Mittelschicht aus Balsastirnholzbrettchen oder Balsastirnholzplatten gebildet wird. Dadurch, dass die Leichtspanplatte in einem einzigen Arbeitsprozess hergestellt wird, läßt sich Herstellungsgeschwindigkeit, Einsparung von Energie und einfache Steuerung der Produktqualität erreichen.

Als zweckmäßig hat sich erwiesen, das Freingranulat, aus dem die Unterschicht und die Deckschicht in einem einzigen Arbeitsschritt gebildet wird, aus je nach Einsatzzweck variablen Materialien zu gestalten. Hierzu sieht die Erfindung vor, dass als schichtbildendes Feingranulat Hackspäne, Sägespäne, Hobelspäne, Schleifspäne, Schleifmehl, Schleiffasern aus Holz oder anderen organischen Stoffen, wie Stroh, Hanf oder dergl., eingesetzt wird. Je nach Art der Oberflächengestaltung bzw. der Anforderung an die Oberfläche können auch Textil-, Glasfasern oder -gewebe eingesetzt werden, wobei es sich von selbst versteht, dass auch Gemische der oben angegebenen Materialien eingesetzt werden können.

Je nach Art des gewünschten Endproduktes sieht die Erfindung in Ausgestaltung vor, dass die aufgelegten Balsastirnholzbrettchen und/oder -platten einseitig oder beidseitig beleimt werden (zur Verleimtechnologie s. auch GB-1 439 578).

Nach der Erfindung kann auch vorgesehen werden, dass wenigstens eine der beiden Außenseiten der so hergestellten Endlosspanplatte mit einer weiteren Oberflächenbeschichtung versehen wird. Diese Oberflächenbeschichtung kann beispielsweise aus einer Lackierung bestehen, sie kann aber auch aus anderen aufkaschierten Folien, Furnierhölzern oder dergl. gebildet sein.

Weitere Merkmale, Einzelheiten und Vorteile der Erfindung ergeben sich aufgrund der nachfolgenden Beschreibung sowie anhand der Zeichnung. Diese zeigt in:
- Fig. 1: einen vereinfachten Schnitt durch eine erfindungsgemäße Balsaholzspanplatte sowie in
- Fig. 2: eine schematische Darstellung des Herstellungsverlaufes einer Endlosspanplatte nach der Erfindung.

Die in Fig. 1 dargestellte, allgemein mit 1 bezeichnete Spanplatte besteht aus einer oberen Feinschicht 2, einer mittleren Balsastirnholzschicht 3 und einer unteren Feinschicht 4, wobei mit Feinschicht ein Gemisch aus feinen Spänen mit einem Spandurchmesser < 2 mm in Verbindung mit Klebstoff gemeint ist, die über eine Druck-/Heizeinrichtung verdichtet und gehärtet worden sind, wie dies weiter unten beschrieben ist.

Eine vereinfachte Darstellung einer Herstellungsanlage für derartige Leichtspanplatten zeigt Fig. 2.

Auf einem die Breite des Endproduktes vorgebenden Trägerband 5 werden aus einem Reservoir 6 Feinspäne 7 aufgebracht, wobei das Trägerband 5 vorher, gleichzeitig oder nachher über eine Sprüheinrichtung 8 mit Leim, Klebstoff oder dergl. beaufschlagt wird.

Über eine nicht näher dargestellte Fördereinrichtung werden dann auf das so vorbereitete Trägerband 5 mit Feinspanbeschichtung Balsastirnholzbrettchen oder -platten, in Fig. 2 allgemein mit 9 bezeichnet, aufgebracht, was mit dem Doppelpfeil 10 angedeutet ist.

Anschließend kann die Oberfläche der Balsastirnholzplatten 9 mit einer weiteren Klebstoffzuführung 8a mit Klebstoff besprüht werden. Aus einem weiteren Reservoir 6a rieseln dann auf die Oberfläche der Balsastirnholzplatten Feinspäne 7a. Der Sandwichverbund kann dann über ein weiteres Endlosband 5a von oben beaufschlagt werden, wie dies in Fig. 2 angedeutet ist, wobei das Paket aus unterem Endlosband 5 der unteren Schicht aus Feinspänen, der Balsastirnholzplatten und der oberen Schicht aus Feinspänen einer Druck-/Heizeinheit, allgemein mit 11 bezeichnet, zugeführt wird, die den Gesamtverbund verpresst und die Feinspäne mit Klebstoff aushärtet.

Schließlich kann die so hergestellte Endlosspanplatte 1a mit einer Oberflächenkaschierung 12 versehen werden, wobei die Endlosspanplatte 1a dann über eine Schneideinrichtung, in Fig. 2 angedeutet und mit 13 bezeichnet, in seine endgültige Plattenlänge zerteilbar ist.

Natürlich ist das beschriebene Ausführungsbeispiel der Erfindung noch in vielfacher Hinsicht abzuändern, ohne den Grundgedanken zu verlassen. So kann je nach Einsatzzweck auch eine Mehrschichtplatte hergestellt werden, etwa mit zwei aufeinanderfolgenden und durch eine Feinschicht aus Spänen getrennten Balsastirnholzschichten. Mit der Erfindung wird eine in der Belastung mit herkömmlichen Spanplatten vergleichbare Leichtspanplatte um 2/3 leichter, sie ist daher für eine Vielzahl von zusätzlichen Anwendungsfeldern problemlos einsetzbar und wirtschaftlich herstellbar.

## Patentansprüche

1. Verfahren zur Herstellung einer Spanplatte aus wenigstens drei Schichten,
**dadurch gekennzeichnet,**
**dass** auf einem Transportband eine Schicht aus,einem Feingranulat gemischt mit Leim in der Breite des Endproduktes aufgestreut, eine weitere Schicht zugeführt und eine Abdeckschicht aus Feingranulat gemischt mit Leim auf die Mittelschicht aufgebracht und der Verbund hohem Druck und Temperatur zur Bindung der Spanplatte ausgesetzt wird, wobei als Mittelschicht auf die aufgestreute erste untere Feinschicht Balsastirnholzbrettchen oder Balsastirnholzplatten aufgebracht werden.

2. Verfahren nach Anspruch 1,
**dadurch gekennzeichnet,**
**dass** als schichtenbildendes Feingranulat Hackspäne, Sägespäne, Hobelspäne, Schleifspäne, Schleifmehl, Schleiffasern aus Holz oder anderen organischen Stoffen, wie Stroh, Hanf oder dergl., eingesetzt wird.

3. Verfahren nach Anspruch 1 oder 2,
**dadurch gekennzeichnet,**
**dass** die aufgelegten Balsastirnholzbrettchen und/oder - platten einseitig oder beidseitig beleimt werden.

4. Verfahren nach Anspruch 1, 2 oder 3,
**dadurch gekennzeichnet,**
**dass** nach Durchlaufen der Balsastirnholzschicht mit aufgebrachter unterer und oberer Spandeckschicht wenigstens eine weitere Oberflächenbeschichtung des so entstandenen Leichtbau-Sandwiches vorgenommen wird.

5. Verfahren zur Herstellung einer Spanplatte, **gekennzeichnet dadurch, dass** auf einem die Breite des Endproduktes vorgebenden Trägerband (5) aus einem Reservoir (6) Feinspäne (7) aufgebracht werden und das Trägerband (5) vorher, gleichzeitig oder nachher über eine Sprüheinrichtung (8) mit Leim, Klebstoff od. dgl. beaufschlagt wird, über eine Fördereinrichtung dann auf das so vorbereitete Trägerband (5) mit Feinspanbeschichtung, Balsastirnholzbrettchen oder -platten (9) aufgebracht werden, anschließen die Oberfläche der Balsastirnholzbrettchen oder -platten (9) mit einer weiteren Klebstoffzuführung (8a) mit Klebstoff besprüht wird, dann aus einem weiteren Reservoir (6a) auf die Oberfläche der Balsastirnholzbrettchen oder -platten Feinspäne rieseln (7a), der Sandwichverbund dann über ein weiteres Endlosband (5a) von oben beaufschlagt wird, wobei das Paket aus unterem Endlosband (5) der unteren Schicht aus Feinspänen, der Balstirnholzbrettchen oder- platten und der oberen Schicht aus Feinspänen einer Druck/Heizeinheit (11) zugeführt wird, die den Gesamtverbund verpresst und die Feinspäne mit Klebstoff aushärtet.

## Claims

1. A process for the production of a chipboard comprising at least three layers,
**characterised in that**
a layer of a fine granulate material mixed with glue is spread on a conveyor belt in the width of the end product, a further layer is supplied and a cover layer of fine granulate material mixed with glue is applied to the central layer and the assembly is subjected to high pressure and temperature to form the chipboard, wherein balsa end-grain wood slats or balsa end-grain wood plates are applied as the central layer to the spread first, lower fine layer.

2. A process according to claim 1 **characterised in that** chopped chips, sawdust, wood shavings, grinding cuttings, grinding dust, grinding fibres of wood or other organic substances such as straw, hemp or the like are used as the layer-forming fine granulate material.

3. A process according to claim 1 or claim 2 **characterised in that** the applied balsa end-grain slats and/or plates are glued on one or both sides.

4. A process according to claim 1, claim 2 or claim 3 **characterised in that** after the balsa end-grain wood layer with applied lower and upper chip cover layer has passed through at least one further surface coating operation of the resulting lightweight structure sandwich is effected.

5. A process for the production of a chipboard **characterised in that** fine chips (7) are applied to a carrier belt (5) which predetermines the width of the end product from a reservoir (6) and the carrier belt (5) is coated with glue, adhesive or the like previously, simultaneously or subsequently by way of a spray device (8), then balsa end-grain wood slats or plates (9) are applied by way of a conveyor device to the carrier belt (5) prepared **in that** way with the fine chip coating, then the surface of the balsa end-grain wood slats or plates (9) is sprayed with a further adhesive supply (8a) with adhesive, then fine chips (7a) trickle from a further reservoir (6a) on to the surface of the balsa end-grain wood slats or plates (7a), the sandwich assembly is then acted upon from above by way of a further endless belt (5a), wherein the assembly comprising the lower endless belt (5), the lower layer of fine chips, the balsa end-grain wood slats or plates and the upper layer of fine chips is passed to a pressing/heating unit (11) which presses the overall assembly and hardens the fine chips with adhesive.

## Revendications

1. Procédé pour la fabrication d'un panneau de particules composé d'au moins trois couches,
**caractérisé en ce**
**que** sur une bande de transport est répandue une couche de granulat fin mélangé avec de la colle dans la largeur du produit final, une autre couche est amenée et une couche de recouvrement de granulat fin mélangé avec de la colle est appliquée sur la couche médiane et l'assemblage est exposé à une pression et une température élevées pour la formation du panneau de particules, et en ce que des petites planches ou panneaux à noyaux de balsa sont appliquées sur la première couche fine inférieure répandue en tant que couche médiane.

2. Procédé selon la revendication 1,
**caractérisé en ce**
**que** comme granulat fin formant la couche sont utilisées des particules hachées, de la sciure, des particules de rabotage, des particules de meulage, des poussières de meulage, des fibres de bois de meulage ou autres substances organiques telles que de la paille, du chanvre ou similaires.

3. Procédé selon la revendication 1 ou 2,
**caractérisé en ce**
**que** les petites planches et/ou panneaux à noyaux de balsa posées sont collés d'un côté ou des deux.

4. Procédé selon la revendication 1, 2 ou 3,
**caractérisé en ce**
**qu'**après le passage de la couche à noyaux de balsa avec une couche de recouvrement de particules supérieure et inférieure appliquée est entrepris au moins un autre revêtement de surface du sandwich léger ainsi obtenu.

5. Procédé pour la fabrication d'un panneau de particules, **caractérisé en ce que** sur la largeur du produit final d'une bande de support (5) d'un réservoir (6) sont appliquées des particules fines (7) et la bande de support (5) est alimentée auparavant, en même temps ou après par un dispositif de pulvérisation (8) en colle, matière adhésive ou similaire, des petites planches ou panneaux à noyaux de balsa (9) sont appliquées par un dispositif de transport sur la bande due support (5) ainsi préparée avec un revêtement de particules fines, la surface des petites planches ou panneaux à noyaux de balsa (9) est ensuite pulvérisée de matière adhésive avec une autre amenée de matière adhésive (8a), des particules fines s'écoulent (7a) ensuite d'un autre réservoir (6a) à la surface des petites planches ou panneaux à noyaux de balsa, l'assemblage sandwich est ensuite alimenté par le haut par une autre bande continue (5a), le paquet étant amené d'une bande continue inférieure (5) de la couche inférieure de particules fines, de petites planches ou panneaux à noyaux de balsa et de la couche supérieure de particules fines à une unité de pression/de chauffage (11) qui presse l'assemblage entier et durcit les particules fines avec la matière adhésive.
